# EUROPÄISCHE PATENTSCHRIFT

(11) **EP 2 358 473 B1**
(45) Veröffentlichungstag und Bekanntmachung des Hinweises auf die Patenterteilung: **01.10.2014**
(21) Anmeldenummer: 09763833.2
(22) Anmeldetag: 16.11.2009
(51) Int. Cl.: B02C 13/16, B02C 13/28, B02C 13/282

(54) **VORRICHTUNG ZUM ZERKLEINERN UND AUFSCHLIESSEN**
DEVICE FOR REDUCING AND DECOMPOSING
DISPOSITIF POUR BROYAGE ET DÉSAGRÉGATION

(30) Priorität: 19.11.2008 DE 102008058227; 01.12.2008 DE 102008059755
(43) Veröffentlichungstag der Anmeldung: 24.08.2011
(73) Patentinhaber: Bomatic Umwelt- Und Verfahrenstechnik GmbH, 25479 Ellerau (DE)
(72) Erfinder: KRÖGER, Andreas, 25451 Quickborn (DE)
(74) Vertreter: Eisenführ Speiser
(86) Internationale Anmeldenummer: PCT/EP2009/008143
(87) Internationale Veröffentlichungsnummer: WO 2010/057604

(56) Entgegenhaltungen:
- DE-C- 147 829
- FR-A- 331 325
- JP-A- 9 103 696
- JP-A- 56 056 239
- JP-A- 2000 189 823
- US-A- 2 573 227

## Beschreibung

Die Erfindung bezieht sich auf eine Vorrichtung zum Zerkleinern und Aufschließen von Elektronikschrott, Kühlschränken, Fahrzeugreifen, Schredderfraktionen, Automobilteilen, Mischkunststoffteilen, Metall-, Profil- und Verbundstoffen und dergl., aufweisend einen Behälter mit angetriebenen Schlagwerkzeugen zur Einwirkung auf das zu zerkleinernde Gut.

Die vorliegende Erfindung befasst sich mit dem Aufschließen von Stoffen, um diese einer Verwertung und einer erneuten Verarbeitung zuzuführen. Zu diesem Zweck und wegen der daraus resultierenden erforderlichen Trennung der einzelnen Stoffe muss das anfallende Gut zerkleinert werden, was durch die Vorrichtung der eingangs genannten Art auf mechanischem Wege durchgeführt wird.

Aus der FR 331 325 A und der DE 147829 C ist gleichermaßen eine gattungsgemäße Vorrichtung bekannt, die einen Behälter, eine im Behälter drehbar gelagerte und angetriebene Nabe und an der Nabe befestigte Schlagwerkzeuge zur Einwirkung auf das zu zerkleinernde Gut aufweist, wobei die Schlagwerke Seile und ein an den Seilen befestigtes Prallteil zum Einwirken auf das zu zerkleinernde Gut aufweisen.

Bei einer aus der DE 10322624 B4 bekannten Aufschlussvorrichtung werden als Schlagwerkzeuge Ketten eingesetzt, die unmittelbar auf das zu zerkleinernde Gut einwirken, wenn sie durch die Nabe in Dreh- oder Schleuderbewegungen um die Nabenachse versetzt werden. Das mit einer derartigen Aufschlusseinrichtung erzielte Ergebnis ist von der Art der verwendeten Kette abhängig, und da nur bestimmte Ketten an der Nabe befestigt werden können, lässt sich die bekannte Aufschlusseinrichtung nicht optimal auf das anfallende Gut anpassen.

Es sind auch Vorrichtungen zum Verarbeiten von Bauteilen aus Stoffgemischen bekannt (DE 10 2005 021 503 A1), bei welchen eine rotierend angetriebene Nabe verwendet wird, an der ein scheibenförmiger Rotor befestigt ist, der nun wiederum mit einer Anzahl von Prallelementen versehen wird. Da der Rotor im Inneren eines geschlossenen Gehäuses arbeitet, könnte es bei sehr unhandlichem zu verarbeitendem Gut zu Problemen kommen, weil der Antrieb überlastet werden könnte, blockiert wird oder gar ausfällt

Es sind auch Vorrichtungen zum Verarbeiten von Bauteilen aus Stoffgemischen bekannt (DE 10 2005 055 620 A1), bei welchen an dem Rotor schwenkbare, aber starre Prallelemente befestigt sind, die auf das zu verarbeitende Gut einwirken und infolge der schwenkbaren Befestigung am Rotor das Blockieren des Antriebs bei sperrigem Gut herabmindern, jedoch nicht vollständig vermeiden können.

Bei der vorliegenden Erfindung geht es darum, für eine Vorrichtung der eingangs genannten Art ein Schlagwerkzeug zu schaffen, das sich durch einfache Montagetätigkeiten auf den Einsatz für die Zerkleinerung recht unterschiedlicher Gegenstände optimieren lässt.

Erreicht wird dies mit einer Vorrichtung zum Zerkleinern und Aufschließen von Elektronikschrott, Kühlschränken, Fahrzeugreifen, Schredderfraktionen, Automobilteilen, Mischkunststoffteilen, Metall-, Profil- und Verbundstoffen und dgl., mit einem Behälter, einer im Behälter drehbar gelagerten und angetriebenen Nabe und an der Nabe befestigten Schlagwerkzeugen zur Einwirkung auf das zu zerkleinernde Gut, wobei die Schlagwerkzeuge Seile und mindestens ein an den Seilen befestigtes Prallteil zum Einwirken auf das zu verkleinernde Gut aufweisen, dadurch gekennzeichnet, dass an der Nabe mehrere Seile übereinander angeordnet sind und benachbarte Abschnitte der mehreren Seile gemeinsam mindestens ein Prallteil tragen und durch dieses miteinander verbunden sind.

Bei der Ausführungsform einer Zerkleinerungsvorrichtung gemäß der Erfindung werden die Funktionen des Schleuder- bzw. Schlagwerkzeugs von Prallteilen übernommen, die in beliebiger Form an den Seilen befestigt werden und die gewünschte Form und Gestalt haben können, die zur Form und Gestalt des anfallenden Guts passt, um dieses effizient zu zerkleinern.

Ein Seil hat einen erheblichen Vorteil darin, dass für den Fall, dass ein besonders sperriger Gegenstand zu zerkleinern ist, es nicht zu der gefürchteten Blockierung oder Überlastung des Antriebs kommen kann, da ein um die Achse herumgeschleudertes Seil in einem umgebenden Gehäuse wegen fehlender Eigenfestigkeit seinen Weg findet. Es kommt der Einsatz von Stahl, aber durchaus auch von anderen verschleißfesten Materialien für die Seile infrage.

Andererseits lassen sich Prallteile in unterschiedlicher Ausgestaltung ohne weiteres an einem Seil befestigen, so dass je nach anfallendem Gut das wirksamste Schlagwerkzeug eingesetzt werden kann. Dabei kann insbesondere die Lage des Prallteils am Seil in bezug auf die Drehachse der Nabe optimal eingestellt werden, da die Prallteile lösbar an dem Seil befestigt werden können. In diesem Zusammenhang sind übliche Klemm und/oder Schraubverbindungen einsetzbar.

Bei der vorliegenden Erfindung werden an der Nabe mehrere Seile übereinander angeordnet, so dass die Zerkleinerungswirkung weiterhin verstärkt werden kann.

Die eingesetzten Prallteile können nach Ausgestaltungen der Erfindung als Stäbe oder Platten aus mindestens zwei Teilen zusammengesetzt sein und an ihrer Außenfläche zylindrisch, sphärisch, gewölbt, eben, flach, kantig, eckig oder mit Riefen, Rillen, Nuten, Noppenvorsprüngen oder Vertiefungen ausgebildet sein.

Es bestehen viele Möglichkeiten, die Prallteile auszugestalten, was wesentlich davon abhängt, in welcher Art, Form und Zusammensetzung das zu zerkleinernde Gut anfällt.

Bei einer weiteren Ausgestaltung der Erfindung wird durch einen oberhalb des Bodens des Behälters angeordneten Zwischenboden die Effizienz des Zerkleinerungsvorganges erhöht, wobei dem Zwischenboden dem Boden des Behälters entsprechend eine weitere Nabe und weitere Schlagwerkzeuge zugeordnet sind. Eine Öffnung im Zwischenboden sorgt für den Übergang bereits zerkleinerten Materials in den unteren Bereich und dieser wird dort erneut von den Schlagwerkzeugen bearbeitet.

Bei der Doppelausführungsform mit zwei Schlagwerkzeugen besteht die Möglichkeit, jede der Naben für sich anzutreiben oder einen gemeinsamen Antrieb vorzusehen. Ein einziger Antrieb führt zu geringeren Investitionskosten, während zwei Antriebe für sich die Möglichkeiten erhöhen, um das speziell anfallende Gut optimal zu zerkleinern.

Bei einer Ausführungsform der Erfindung können an der Innenwandung des Behälters Umlenk- und Prallteile vorgesehen werden, um auf diese Art und Weise auf das zu zerkleinernde Gut einzuwirken. Dadurch kann dem zu zerkleinerndem Gut und bereits zerkleinerten Teilen eine bestimmte Flugrichtung vorgegeben werden, so dass das bereits zerkleinerte Material wieder auf die Schlagwerkzeuge hin gerichtet wird.

Die bei der Vorrichtung gemäß der Erfindung verwendeten Seile können aus miteinander verzwirnten oder verseilten Metalldrähten gebildet werden.

Die Verwendung von Seilen für den vorgesehenen Zweck ist mit geringeren Investitionskosten verbunden. Andererseits sollen an den Seilen die Prallstücke in gewünschter Art und Menge ohne weiteres befestigt werden können, was mit einfachen Mitteln durch Verschrauben und Verklemmen erreicht werden kann.

Der besondere Vorteil der Erfindung beruht auf der Verwendung flexibler Seile, so dass massive Störstoffe und nicht teilbare Bestandteile, ohne Schäden zu verursachen, bearbeitet werden können.

Es ist gemäß der Erfindung auch möglich, die Nabe in ihrer Höhe in bezug auf den Boden verstellbar zu machen, z. B. durch eine Hydraulikeinrichtung und die Nabe durch den Boden hindurchzuführen. Auch kann der Boden im wesentlichen horizontal ausgerichtet werden.

Die Erfindung wird nachstehend anhand der Zeichnung beispielsweise erläutert.
- Fig. 1: ist eine schaubildliche Ansicht der ersten Ausführungsform der Vorrichtung gemäß der Erfindung, wobei ein Teil des Gehäuses entfernt worden ist,
- Fig. 2: ist eine schaubildliche Ansicht der zweiten Ausführungsform der Vorrichtung gemäß der Erfindung, wobei ein Teil des Gehäuses entfernt worden ist,
- Fig. 3.: ist eine schaubildliche Ansicht der dritten Ausführungsform der Vorrichtung gemäß der Erfindung, wobei ein Teil des Gehäuses entfernt worden ist,
- Fig. 4: ist eine schaubildliche Ansicht der vierten Ausführungsform der Vorrichtung gemäß der Erfindung, wobei ein Teil des Gehäuses entfernt worden ist,
- Fig. 5: ist eine schaubildliche Ansicht der fünften Ausführungsform der Vorrichtung gemäß der Erfindung, wobei ein Teil des Gehäuses entfernt worden ist, und
- Fig. 6 und 7: zeigen schaubildliche Ansichten von Prallteilen für die Vorrich-tungen gemäß der Erfindung.

In den Figuren ist der Behälter einer Vorrichtung gemäß der Erfindung mit 10 bezeichnet worden. In der Ausführungsform nach Fig. 1 ist der Behälter 10 zylindrisch ausgebildet, was auch für die Ausführungsformen nach den Figuren 2, 3 und 4 zutrifft. Alternativ kann der Behälter 10 auch z.B. eine tonnenartige Form haben, d. h. vom Boden her gewölbt nach außen und dann wieder nach innen hin laufen. Der Behälter 10 nach Fig. 5 ist kegelstumpfartig ausgebildet, d. h. er hat im unteren Bereich eine geringere Abmessung als in seinem oberen Bereich.

Der Behälter 10 weist einen im wesentlichen horizontal ausgerichteten Boden 11 auf; er ist im oberen Bereich mit einer Zuführöffnung 12 für das zu zerkleinernde Gut und im unteren oder seitlichen Bereich mit einer Abgabeöffnung 13 für das zerkleinerte Gut ausgerüstet. Wie die Figuren 1 bis 3 erkennen lassen, ist in den dort dargestellten Ausführungen die Abgabeöffnung 13 mit einem Sieb versehen. Bei der Ausführung gemäß Figur 4 ist die Abgabeöffnung 13 in der Seitenwandung des Behälters 10 ausgebildet und wird mit einer Klappe verschlossen, so dass bei dieser Ausführung der Materialaustrag seitlich durch die Abgabeöffnung 13 bei geöffneter Klappe stattfindet. Vorzugsweise ist die Klappe als Schieberklappe ausgebildet. Bei der Ausführung gemäß Figur 5 sind erkennbar zwei Abgabeöffnungen vorgesehen, von denen die eine Abgabeöffnung im Boden des Behälters 10 ausgebildet und mit einem Sieb versehen ist und die andere Abgabeöffnung in der Seitenwandung des Behälters 10 ausgebildet ist und mit einer Klappe verschlossen wird, die beispielsweise eine Schieberklappe sein kann.

Weiterhin ist der Boden 11 mit einem Durchgang versehen, so dass eine angetriebene Welle von unten her durch den Boden 11 hindurchgehen kann und im oberen Bereich im Inneren des Behälters 10 mit einer Nabe 14 endet. Auf der Welle sind Riemenscheiben zu sehen, die zu Riemenscheiben eines Motors 15 antriebsmäßig ausgerichtet sind. Der Motor 15 treibt also die Nabe 14 an, so dass an ihm befestigte Seile 20 und 21 um die Achse der Nabe 14 in Drehung bzw. Schleuderbewegung versetzt werden. Auf den Seilen 20 und 21 sind (Fig. 1) zwei Prallteile 30 befestigt, die mit Hilfe von Schrauben auf den Seilen 20 und 21 fest verklemmt sind.

Durch die mittige Befestigung einer Nabe 14 sind die beiden Seile 20 und 21 in zwei radiale Abschnitte unterteilt, wobei im dargestellten Ausführungsbeispiel die benachbarten radialen Abschnitte der Seilpaare jeweils ein einziges Prallteil 30 tragen und durch dieses miteinander verbunden sind, wie die Figuren 1 bis 4 und 5 erkennen lassen.

Fig. 2 zeigt eine Doppelausführungsform, und zwar ist auf der Nabe 14 ein weiterer Nabenteil 140 befestigt, der seinerseits jeweils mit Seilen bestückt ist, nämlich im oberen Bereich oberhalb eines Zwischenbodens 110 mit den Seilen 200 und 210. Prallteile sind im oberen Bereich an den Seilen 200 und 210 befestigt und eines davon trägt die Bezugszahl 300.

Es ist zu erkennen, dass bei der Ausführungsform nach Fig. 2 der Motor 15 über die Riemenscheibenverbindung die Naben 14 und 140 und somit die Prallteile 30 und 300 gleichsinnig antreibt.

Bei der Ausführungsform nach Fig. 3 sind zwei Motore vorgesehen, nämlich 15 und 150, wobei der Motor 15, wie bereits in den vorangehenden Figuren gezeigt und hierzu erläutert, die Nabe 14 bei Betrachtung der Fig. 3 im Uhrzeigersinn antreibt, während der Motor 150 über eine entsprechende Riemenscheibenverbindung die Nabe 140 im Gegenuhrzeigersinn antreibt, wie dies Pfeile andeuten. Hierdurch wird nach der Grobzerkleinerung des Guts auch eine effiziente Feinvermahlung ermöglicht

Bei der Ausführungsform nach Fig. 4 sind von der Innenwandung in den Innenraum ragende zusätzliche Prallteile 40 zu erkennen, die auf die umherfliegenden Teile des verkleinerten Guts so einwirken, dass diese Teile erneut in den Wirkungsbereich des Schlagwerkzeugs mit dem Prallteilen 30 gelangen.

In den Figuren 6 und 7 sind seitliche Ansichten auf die Prallteile 30 gezeigt, und diese weisen in der Ausführungsform nach Fig. 6 Längsstreben und in der Ausführungsform nach Fig. 7 Noppen auf.

Um zerkleinertes Gut durch die Vorrichtung gemäß der Erfindung zu bearbeiten, wird dieses über die Zugangsöffnung 12 in den Innenraum des Behälters 10 gebracht, wobei der Motor 15 bzw. die Motoren 150 die Naben bereits antreiben, so dass die Prallteile auf das zu zerkleinernde Gut einwirken. Nach hinlänglich langer Zeit können die zerkleinerten Gegenstände über die Abgabeöffnungen 13 entnommen werden.

Wie aus der vorangegangenen Beschreibung hervorgeht, übernehmen die Prallteile die Funktion von Einzelschlaggliedern, während die Seile vorgesehen sind, um die Prallteile nachgiebig und an der Nabe in einem definierten Abstand von dieser zu halten. Um die Seile vor einer eventuellen Beschädigung durch das von den Prallteilen zu zerkleinernde Gut zu schützen und somit die Robustheit der Seile zu erhöhen, ist es von Vorteil, die Seile mit einem geeigneten Schutz zu versehen. Eine bevorzugte Lösung für einen derartigen Schutz ist beispielhaft in Figur 1 gezeigt, wonach die Seile 20 und 21 jeweils von einem spiralförmig gewickelten Draht 60 umschlossen sind, der zumindest hinsichtlich seiner Form mit einer Spiralfeder vergleichbar ist oder sogar eine solche bildet.

## Patentansprüche

1. Vorrichtung zum Zerkleinern und Aufschließen von Elektronikschrott, Kühlschränken, Fahrzeugreifen, Schredderfraktionen, Automobilteilen, Mischkunststoffteilen, Metall-, Profli- und Verbundstoffen und dgl., mit einem Behälter (10), einer Im Behälter (10) drehbar gelagerten und angetriebenen Nabe (14) und an der Nabe (14) befestigten Schlagwerkzeugen zur Einwirkung auf das zu zerkleinernde Gut, wobei die Schlagwerkzeuge Seile (20, 21; 200, 210) und mindestens ein an den Sellen (20, 21; 200, 210) befestigtes Prallteil (30, 300) zum Einwirken auf das zu verkleinernde Gut aufweisen,
**dadurch gekennzeichnet, dass** an der Nabe (14) mehrere Seile (20, 21; 200, 210) übereinander angeordnet sind und benachbarte Abschnitte der mehreren Seile (20, 21; 200, 210) gemeinsam mindestens ein Prallteil (30, 300) tragen und durch dieses miteinander verbunden sind.

2. Vorrichtung nach Anspruch 1,
**dadurch gekennzeichnet, dass** die Nabe (14) um eine im Wesentlichen vertikal gerichtete Drehachse rotierbar gelagert ist.

3. Vorrichtung nach Anspruch 1 oder 2,
**dadurch gekennzeichnet, dass** das mindestens eine Prallteil (30, 300) an den Seilen lösbar befestigt ist.

4. Vorrichtung nach Anspruch 3,
**dadurch gekennzeichnet, dass** die Prallteile (30, 300) als Platten aus mindestens zwei Teilen zusammengesetzt sind, zwischen denen die Seile (20, 21; 200, 210) geklemmt sind.

5. Vorrichtung nach Anspruch 4, **dadurch gekennzeichnet, dass** die Prallteile an ihrer Außenfläche zylindrisch, sphärisch, gewölbt, eben, flach, kantig, eckig oder mit Riefen, Rillen, Nuten, Noppenvorsprüngen oder Vertiefungen ausgebildet sind.

6. Vorrichtung nach mindestens einem der vorangegangenen Ansprüche,
**gekennzeichnet durch** einen oberhalb des Bodens (11) angeordneten Zwischenboden (110), dem dem Boden (11) des Behälters (10) entsprechend eine weitere Nabe (140) und weitere Schlagwerkzeuge zugeordnet sind und der mit mindestens einer Öffnung oder einem Durchgang ausgestattet ist.

7. Vorrichtung nach Anspruch 6,
**dadurch gekennzeichnet, dass** die Naben (14, 140) jeweils für sich (15, 150) oder über einen gemeinsamen Antrieb (15) angetrieben sind.

8. Vorrichtung nach mindestens einem der vorangegangenen Ansprüche,
**dadurch gekennzeichnet, dass** der Behälter (10) zylindrisch, ballig oder konisch zulaufend ausgebildet ist.

9. Vorrichtung nach mindestens einem der vorangegangenen Ansprüche,
**dadurch gekennzeichnet, dass** an der Innenwand des Behälters (10) Umlenk- oder Prallteile (40) für das zu verkleinernde Gut angeordnet sind.

10. Vorrichtung nach mindestens einem der vorangegangenen Ansprüche,
**dadurch gekennzeichnet, dass** die Seile (20, 21; 200, 210) aus miteinander verzwirnten oder verseilten Metalldrähten gebildet sind.

11. Vorrichtung nach mindestens einem der vorangegangenen Ansprüche,
**dadurch gekennzeichnet, dass** der Boden (11) horizontal ausgebildet ist.

12. Vorrichtung nach mindestens einem der vorangegangenen Ansprüche,
**dadurch gekennzeichnet, dass** der Boden (11) mit einem Durchgang für die angetriebene Nabe (14) ausgebildet ist.

13. Vorrichtung nach mindestens einem der vorangegangenen Ansprüche,
**dadurch gekennzeichnet, dass** die Seile (20, 21) zumindest teilweise von einem Schutz (60) bedeckt sind.

14. Vorrichtung nach Anspruch 13,
**dadurch gekennzeichnet, dass** der Schutz einen Draht (60) aufweist, der, vorzugsweise spiralförmig, um das jeweilige Seil (20, 21) gewickelt ist.

## Claims

1. Device for reducing and solubilising electronic scrap, refrigerators, vehicle tyres, shredder fractions, automobile parts, mixed plastic material parts, metal, profile and composite materials and the like, with a container (10), a hub (14) rotatably mounted and driven in the container (10) and striking tools fastened to the hub (14) to act on the product to be reduced, the striking tools having cables (20, 21; 200, 210) and at least one baffle part (30, 300) fastened to the cables (20, 21; 200, 210) to act on the product to be reduced, **characterised in that** a plurality of cables (20, 21; 200, 210) are arranged one above the other on the hub (14) and adjacent portions of the plurality of cables (20, 21; 200, 210) together carry at least one baffle part (30, 300) and are connected to one another by the latter,

2. Device according to claim 1, **characterised in that** the hub (14) is rotatably mounted about a substantially vertically directed rotational axis.

3. Device according to claim 1 or 2, **characterised in that** at least one baffle part (30, 300) is detachably fastened to the cables.

4. Device according to claim 3, **characterised in that** the baffle parts (30, 300) are composed as plates of at least two parts, between which the cables (20, 21; 200, 210) are clamped.

5. Device according to claim 4, **characterised in that** the baffle parts are configured on their outer face to be cylindrical, spherical, curved, level, flat, angular, cornered or with flutes, channels, grooves, nub projections or indentations.

6. Device according to at least any one of the preceding claims, **characterised by** an intermediate base (110), which is arranged above the base (11) and with which, corresponding to the base (11) of the container (10), a further hub (140) and further striking tools are associated and which is equipped with at least one opening or a passage.

7. Device according to claim 6, **characterised in that** the hubs (14, 140) are in each case driven *per se* (15, 150) or are driven by a common drive (15).

8. Device according to at least any one of the preceding claims, **characterised in that** the container (10) is configured to be cylindrical, convex or conically tapering.

9. Device according to at least any one of the preceding claims, **characterised in that** deflection or baffle parts (40) for the product to be reduced are arranged on the inner wall of the container (10).

10. Device according to at least any one of the preceding claims, **characterised in that** the cables (20, 21; 200, 210) are formed from metal wires that are twisted or stranded together.

11. Device according to at least any one of the preceding claims, **characterised in that** the base (11) is horizontal.

12. Device according to at least any one of the preceding claims, **characterised in that** the base (11) is configured with a passage for the driven hub (14).

13. Device according to at least any one of the preceding claims, **characterised in that** the cables (20, 21) are at least partially covered by a protection means (60).

14. Device according to claim 13, **characterised in that** the protection means has a wire (60), which is wound, preferably spirally, around the respective cable (20, 21).

## Revendications

1. Dispositif pour broyage et désagrégation de déchets électronique, de réfrigérateurs, de pneus de véhicule, de fractions de découpage d'automobiles, de pièces automobiles, de pièces en plastique mixte, de substances métalliques, profilées et composites et similaires, avec un récipient (10), un moyeu (14) entraîné et logé de manière rotative dans le récipient (10) et des outils de percussion fixés sur le moyeu (14) destinés à agir sur le produit à broyer, les outils de percussion présentant des câbles (20, 21 ; 200, 20) et au moins une partie d'impact (30, 300) fixée sur les câbles (20, 21 ; 200, 210) destinée à agir sur le produit à broyer,
**caractérisé en ce que** plusieurs câbles (20, 21 ; 200, 210) sont disposés sur le moyeu (14) les uns au-dessus des autres et des sections contiguës des plusieurs câbles (20, 21 ; 200, 210) portant ensemble au moins une partie d'impact (30, 300) et étant reliées entre elles par celle-ci.

2. Dispositif selon la revendication 1, **caractérisé en ce que** le moyeu (14) est logé de manière rotative autour d'un axe de rotation dirigé sensiblement verticalement.

3. Dispositif selon la revendication 1 ou 2, **caractérisé en ce que** l'au moins une partie d'impact (30, 300) est fixée de manière détachable sur les câbles.

4. Dispositif selon la revendication 3, **caractérisé en ce que** les parties d'impact (30, 300) sont composées sous forme de plaques d'au moins deux parties, entre lesquelles les câbles (20, 21 ; 200, 210) sont serrés.

5. Dispositif selon la revendication 4, **caractérisé en ce que** les parties d'impact sont réalisées sur leur surface extérieure de manière cylindrique, sphérique, courbée, plane, plate, polygonale, angulaire ou avec des cannelures, des gorges, des rainures, des saillies de nope ou des cavités.

6. Dispositif selon au moins l'une quelconque des revendications précédentes, **caractérisé par** un fond intermédiaire (110) disposé au-dessus du fond (11), auquel sont associés un autre moyeu (140) et d'autres outils de percussion de manière à correspondre au fond (11) du récipient (10) et qui est équipé d'au moins une ouverture ou un passage.

7. Dispositif selon la revendication 6, **caractérisé en ce que** les moyeux (14, 140) sont entraînés respectivement pour eux (15, 150) ou par un entraînement commun (15).

8. Dispositif selon au moins l'une quelconque des revendications précédentes, **caractérisé en ce que** le récipient (10) est réalisé se terminant de manière cylindrique, bombée ou conique.

9. Dispositif selon au moins l'une quelconque des revendications précédentes, **caractérisé en ce que** des parties de renvoi ou d'impact (40) pour le produit à broyer sont disposées sur la paroi intérieure du récipient (10).

10. Dispositif selon au moins l'une quelconque des revendications précédentes, **caractérisé en ce que** les câbles (20, 21 ; 200, 210) sont constitués de fils métalliques retordus ou toronnés.

11. Dispositif selon au moins l'une quelconque des revendications précédentes, **caractérisé en ce que** le fond (11) est réalisé horizontalement.

12. Dispositif selon au moins l'une quelconque des revendications précédentes, **caractérisé en ce que** le fond (11) est réalisé avec un passage pour le moyeu entraîné (14).

13. Dispositif selon au moins l'une quelconque des revendications précédentes, **caractérisé en ce que** les câbles (20, 21) sont recouverts au moins en partie par une protection (60).

14. Dispositif selon la revendication 13, **caractérisé en ce que** la protection présente un fil (60) qui est enroulé de préférence en forme de spirale autour du câble respectif (20,21).
